# EUROPÄISCHE PATENTSCHRIFT

(11) **EP 0 997 916 B1**
(45) Veröffentlichungstag und Bekanntmachung des Hinweises auf die Patenterteilung: **14.04.2004**
(21) Anmeldenummer: 99119999.3
(22) Anmeldetag: 14.10.1999
(51) Int. Cl.: H01F 7/06

(54) **Elektromagnet mit Wärmeableitkörper**
Electromagnet with heat transfer body
Electro-aimant avec corps dissipateur de chaleur

(30) Priorität: 27.10.1998 DE 19849588
(43) Veröffentlichungstag der Anmeldung: 03.05.2000
(73) Patentinhaber: SIEMENS AKTIENGESELLSCHAFT, 80333 München (DE)
(72) Erfinder: Breitkopf, Manfred, 92245 Kümmersbruck (DE); Schumacher, Hartmut, Dipl. Ing, 92263 Ebermannsdorf (DE); Hiltl, Bernhard, 92245 Kümmersbruck (DE)

(56) Entgegenhaltungen:
- EP-A- 0 736 866
- DE-A- 2 403 287
- FR-A- 2 135 777
- US-A- 3 110 874
- US-A- 4 540 966

## Beschreibung

Die Erfindung bezieht sich auf einen Elektromagneten mit einer Spule, mit mindestens zwei diese Spule umgebenden Metallaußenflächen und mit einem Wärmeableitkörper mit mindestens einer zum Wärmetransport dienenden Außenfläche.

Die DE-H 97 10 VII c/21g - 25.9.52 offenbart einen Elektromagneten einer Spule mit mindestens zwei diese Spule umgebenden Metallaußenflächen und mit einem Wärmeableitkörper mit mindestens einer zum Wärmetransport dienenden Außenfläche.

Dabei erfolgt die Kühlung des Elektromagneten über den Flansch, an den eine gut wärmeleitende Metailplatte mit einer Rippenanordnung angebracht ist.

Elektromagneten finden bei Schaltgeräten, insbesondere Sicherheitspositionsschaltern, vielfältige Anwendung. Bei Dauereinschaltung des Elektromagneten erwärmt sich dieser und kann zu einer unzulässigen Aufwärmung des Geräts führen. Um dies zu verhindern, wurden bisher unterschiedliche Lösungen angewandt. Eine Möglichkeit besteht darin, relativ große Metallgehäuse zu verwenden, mit denen der Elektromagnet direkt verschraubt wird. Die Wärme wird hier gut in die Gehäusewände abgeleitet. Allerdings muß hier für eine Abdichtung der Verschraubung gegen Eindringen des Wassers gesorgt werden. Alternativ werden großvolumige Elektromagneten verwendet, die relativ teuer sind und vor allem das Gerät vergrößern und schwerer machen. Diese Magnete haben außerdem einen Anker mit großer Masse, der Probleme hinsichtlich Stößen, Schocks oder Vibrationen nach sich zieht.

Eine weitere Möglichkeit besteht darin, den Elektromagneten mit einer geeigneten elektronischen Ansteuerung zu versehen, die nur während des kurzen Anzugsmoments den Magneten mit hoher Leistung versorgt und danach auf eine geringere Halteleistung zurückschaltet. Allerdings ist diese Lösung mit hohen Kosten für die Elektronik verbunden, die zudem empfindlich ist. Schließlich ist noch eine Lösung mit einem Anzugsund einem Haltemagneten in Verbindung mit einer entsprechenden Umschaltelektronik bekannt.

Der Erfindung liegt die Aufgabe zugrunde, einen Elektromagneten der oben genannten Art mit einem Wärmeableitsystem zu versehen, das eine gute Ableitung der Wärmeenergie ermöglicht und somit eine unzulässige Erwärmung verhindert.

Die Aufgabe wird dadurch gelöst, daß der als nicht zum Elektromagneten gehöriges, gesondertes Bauteil ausgebildete Wärmeableitkörper den Elektromagneten mindestens teilweise umgreift, und daß der Wärmeableitkörper zwei Schenkel mit jeweils einer Innenfläche aufweist, die an einer der Metallaußenflächen großflächig anliegt, so dass der Wärmeableitkörper eine Wärmebrücke von den Metallaußenflächen über die Innenflächen der Schenkel zu seinen Außenflächen bildet.

Vorteilhafte Weiterbildungen der Erfindung sind den Unteransprüchen zu entnehmen.

Wird der Wärmeableitkörper U-förmig ausgeführt, so stehen zusätzliche Wärmeableitflächen zur Verfügung, und es kann innerhalb des Wärmeableitkörpers ein entsprechend guter Wärmeausgleich stattfinden.

Vorteilhafter Weise ist der Elektromagnet in einem Gehäuse eines elektrischen Schaltgeräts, insbesondere eines Positionsschalters, mit Gehäusewänden eingebaut, und der Wärmeableitkörper bildet mindestens zu einer der Gehäusewände eine Wärmebrücke.

Eine weitere vorteilhafte Ausführungsform besteht, wenn die Schenkel jeweils eine Wärmebrücke zu einer der Gehäusewände bilden. Dies wird besonders vorteilhaft erreicht, wenn die Schenkel mit ihrer Außenfläche jeweils an einer der Gehäusewände großflächig anliegen.

Um die Wärmeabführung weiterhin zu verbessern, ist es vorteilhaft, wenn der die Schenkel verbindende Steg eine Wärmebrücke zu einer der Gehäusewände bildet, was vorteilhaft dadurch erreicht wird, daß der die Schenkel verbindende Steg an einer der Gehäusewände großflächig anliegt. Dies kann z.B. der Gehäuseboden sein, der bei Verschraubung auf einer Metallplatte einen besonders guten Wärmetransport sicherstellt.

Ist eine mit dem Wärmeleitkörper in Formschluß stehende Halteplatte mit ersten Anformungen zur Justage des Elektromagneten vorgesehen, so wird auf einfache Weise die Justage des Elektromagneten in Bezug auf den Wärmeableitkörper erreicht.

Vorteilhafterweise weist die Halteplatte zwei Anformungen zur Aufnahme von Anschlußklemmen auf, wodurch auf einfache Weise der Anschluß der Spule ermöglicht wird.

Ein Ausführungsbeispiel der Erfindung wird im folgenden anhand einer Zeichnung näher erläutert. Es zeigen:
- FIG 1: eine perspektivische Darstellung eines Elektromagneten und eines zugehörigen Wärmeableitkörpers,
- FIG 2: eine Draufsicht auf ein Gehäuse mit eingebautem Elektromagneten und Wärmeableitkörper,
- FIG 3: eine Schnittansicht eines Gehäuses mit Elektromagneten und Wärmeableitkörper und
- FIG 4,5: Ansichten einer zum Anschluß und Justierung des Elektromagneten dienenden Halteplatte.

In Figur 1 ist ein Elektromagnet 1 mit einem zugehörigen Wärmeableitkörper 2 dargestellt. Der Elektromagnet 1 weist eine Spule 3 und ein diese umgebendes Joch 4 mit Metallaußenflächen 5 auf. Der Wärmeableitkörper 2 ist hier U-förmig mit zwei Schenkeln 6 und einem diese verbindenden Steg 7 ausgeführt. Die Außenfläche des Stegs 7 trägt das Bezugszeichen 8, die Außenflächen der Schenkel 6 tragen das Bezugszeichen 9. Die Innenflächen 10 der Schenkel 6 liegen im zusammengebauten Zustand großflächig an den Metallaußenflächen 5 an, so daß ein guter Wärmetransport zwischen dem Joch 4 und dem Wärmeableitkörper 2 möglich ist.

In den Figuren 2 und 3 ist der Einsatz des Elektromagneten 1 mit dem Wärmeableitkörper 2 bei einem elektrischen Schaltgerät mit einem Gehäuse 11 dargestellt. Dies kann z.B. das gekapselte Gehäuse eines Positionsschalters sein. Figur 2 zeigt die Einbaulage des Elektromagneten 1 mit dem U-förmigen Wärmeableitkörper 2, dessen Schenkel mit den Außenflächen 9 großflächig an den Gehäusewänden 12 anliegen.

Der Steg 7 des U-förmigen Wärmeableitkörpers 2 berührt mit seiner Außenfläche 8 großflächig den Boden 13 des Gehäuses 11.

Um eine gute Wärmeleitung zu erreichen, ist es wichtig, daß der Wärmeableitkörper 2 plan, flächig und kraftschlüssig die angrenzenden Flächen 12 und 13 berührt. Durch Einbringen einer Wärmeleitpaste an den Übergangsflächen kann bei Bedarf der Wärmefluß weiter verbessert werden. Durch geschickte Ausformung des Wärmeableitkörpers 2 wird erreicht, daß der Außenkontakt zum Gehäuse 11 erheblich größer als die Kontaktfläche zum Elektromagneten 1 ist.

Die Wärmekontaktierung des Gehäusebodens 13 ist besonders günstig, wenn das Gehäuse 11 auf metallene, gut die Wärme ableitende Flächen montiert wird.

Zwischen dem Eltkromagneten 1 und dem Verbindungssteg 7 des U-förmigen Wärmeableitkörpers ist eine Halteplatte 14 gemäß FIG 3 eingelegt, die Anformungen 15 zur Aufnahme von Anschlußklemmen zum Anschluß der Spule 3 des Elektromagneten 1 aufweist. Die zumindest teilweise mit dem U-förmigen Wärmeableitkörper 2 in Formschluß stehende Halteplatte 14 weist weitere Anformungen 16 zur Justage des Elektromagneten 1 auf.

## Patentansprüche

1. Elektromagnet (1) mit einer Spule (3), mit mindestens zwei diese Spule (3) umgebenden Metallaußenflächen (5) und mit einem Wärmeableitkörper (2) **dadurch gekennzeichnet, dass** der Wärmeableitkörper (2) ein nicht zum Elektromagneten (1) gehöriges, gesondertes Bauteil ist, dass der Wärmeableitkörper (2) mit mindestens einer zum Wärmetransport dienenden Außenfläche (8,9) den Elektromagneten (1) mindestens teilweise umgreift, dass der Wärmeableitkörper (2) zwei Schenkel (6) mit jeweils einer Innenfläche (10) aufweist, die an einer der Metallaußenflächen (5) großflächig anliegt und dass der Wärmeableitkörper (2) eine Wärmebrücke von den Metallaußenflächen (5) über die Innenflächen (10) der Schenkel (6) zu seinen Außenflächen (8, 9) bildet.

2. Elektromagnet nach Anspruch 1, **dadurch gekennzeichnet, dass** der Wärmeableitkörper (2) U-förmig ausgebildet ist.

3. Elektromagnet nach Anspruch 1 oder 2, **dadurch gekennzeichnet, dass** der Elektromagnet (1) in einem Gehäuse (11) eines elektrischen Schaltgeräts, insbesondere eines Positionsschalters, mit Gehäusewänden (12,13) eingebaut ist, und dass der Wärmeableitkörper (2) mindestens zu einer der Gehäusewände (12,13) eine Wärmebrücke bildet.

4. Elektromagnet nach Anspruch 3, **dadurch gekennzeichnet, dass** die Schenkel (6) jeweils eine Wärmebrücke zu einer der Gehäusewände (12) bilden.

5. Elektromagnet nach einem der vorangehenden Ansprüche, 3 oder 4, **dadurch gekennzeichnet, dass** die Schenkel (6) mit ihrer Außenfläche (9) jeweils an einer der Gehäusewände (12) großflächig anliegen.

6. Elektromagnet nach Anspruch 5, **dadurch gekennzeichnet, dass** der die Schenkel (6) verbindende Steg (7) eine Wärmebrücke zu einer der Gehäusewände (13) bildet.

7. Elektromagnet nach Anspruch 6, **dadurch gekennzeichnet, dass** der die Schenkel (6) verbindende Steg (7) an eine der Gehäusewände (13) großflächig anliegt.

8. Elektromagnet nach einem der vorangehenden Ansprüche, **dadurch gekennzeichnet, dass** eine mit dem Wärmeableitkörper (2) in Formschluss stehende Halteplatte (14) mit ersten Anformungen (16) zur Justage des Elektromagneten (1) vorgesehen ist.

9. Elektromagnet nach Anspruch 8, **dadurch gekennzeichnet, dass** die Halteplatte mit zweiten Anformungen (15) zur Aufnahme von Anschlussklemmen versehen ist.

## Claims

1. Electromagnet (1) with a solenoid (3), with at least two external metal surfaces (5) surrounding this solenoid (3) and with a heat-dissipating device (2), **characterised in that** the heat-dissipating device (2) is not a separate component belonging to the electromagnet (1), that the heat-dissipating device (2) at least partly surrounds the electromagnet (1) with at least one external surface (8, 9) serving to conduct heat, that the heat-dissipating device (2) has two legs (6) each having one internal surface (10), a large area thereof lying against one of the external metal surfaces (5), and that the heat-dissipating device (2) forms a heat bridge from the external metal surfaces (5) to its external surfaces (8, 9) via the internal surfaces (10) of the legs (6).

2. Electromagnet according to Claim 1, **characterised in that** the heat-dissipating device (2) is U-shaped.

3. Electromagnet according to Claim 1 or 2, **characterised in that** the electromagnet (1) is fitted inside a casing (11) of an electrical switching device, especially a position switch, with casing walls (12, 13) and that the heat-dissipating device (2) forms a heat bridge at least to one of the casing walls (12, 13).

4. Electromagnet according to Claim 3, **characterised in that** each leg (6) forms a heat bridge to one of the casing walls (12).

5. Electromagnet according to one of the preceding Claims 3 or 4, **characterised in that** a large area of the external surface (9) of each of the legs (6) lies against one of the casing walls (12).

6. Electromagnet according to Claim 5, **characterised in that** the cross-piece (7) joining the legs (6) forms a heat bridge to one of the casing walls (13).

7. Electromagnet according to Claim 6, **characterised in that** a large area of the cross-piece (7) joining the legs (6) lies against one of the casing walls (13).

8. Electromagnet according to one of the preceding Claims, **characterised in that** a retaining plate (14) is provided that is in positive contact with the heat-dissipating device (2) with first cast formations (16) for the adjustment of the electromagnet (1).

9. Electromagnet according to Claim 8, **characterised in that** the retaining plate is provided with second cast formations (15) for receiving lead terminals.

## Revendications

1. Electro-aimant (1) comprenant une bobine (3), au moins deux surfaces (5) métalliques extérieures entourant cette bobine (3) et un corps (2) de dissipation de la chaleur, **caractérisé en ce que** le corps (2) de dissipation de la chaleur est un élément constituant distinct n'appartenant pas à l'électro-aimant (1), **en ce que** le corps (2) de dissipation de la chaleur entoure au moins en partie l'électro-aimant (1) par au moins une surface (8, 9) extérieure servant au transport de la chaleur, **en ce que** le corps (2) de dissipation de la chaleur a deux branches (6) ayant respectivement une surface (10) intérieure qui s'applique suivant une grande surface sur l'une des surfaces (5) métalliques extérieures, et **en ce que** le corps (2) de dissipation de la chaleur forme un pont thermique des surfaces (5) métalliques extérieures à ses surfaces (8, 9) extérieures en passant par les surfaces (10) intérieures des branches (6).

2. Electro-aimant suivant la revendication 1, **caractérisé en ce que** le corps (2) de dissipation de la chaleur est en forme de U.

3. Electro-aimant suivant la revendication 1 ou 2, **caractérisé en ce que** l'électro-aimant (1) est inséré dans un boîtier (11) d'un appareil électrique de coupure, notamment d'un interrupteur de position ayant des parois (12, 13) de boîtier, et **en ce que** le corps (2) de dissipation de la chaleur forme un pont thermique au moins vers l'une des parois (12, 13) du boîtier.

4. Electro-aimant suivant la revendication 3, **caractérisé en ce que** les branches (6) forment respectivement un pont thermique vers l'une des parois (12) du boîtier.

5. Electro-aimant suivant l'une des revendications précédentes 3 ou 4, **caractérisé en ce que** les branches (6) s'appliquent sur une grande surface par leur surface (9) extérieure respectivement sur l'une des parois (12) du boîtier.

6. Electro-aimant suivant la revendication 5, **caractérisé en ce que** l'âme (7) reliant les branches (6) forme un pont thermique vers l'une des parois (13) du boîtier.

7. Electro-aimant suivant la revendication 6, **caractérisé en ce que** l'âme (7) reliant les branches (6) s'applique suivant une grande surface à l'une des parois (13) du boîtier.

8. Electro-aimant suivant l'une des revendications précédentes, **caractérisé en ce qu'**il est prévu une plaque (14) de maintien à complémentarité de forme avec le corps (2) de dissipation de la chaleur et ayant des premières conformations (16) d'ajustage de l'électro-aimant (1).

9. Electro-aimant suivant la revendication 8, **caractérisé en ce que** la plaque de maintien est munie de deuxièmes conformations (15) de réception de bornes de connexion.
